# EUROPÄISCHE PATENTSCHRIFT

(11) **EP 0 009 165 B1**
(45) Veröffentlichungstag und Bekanntmachung des Hinweises auf die Patenterteilung: **15.09.1982**
(21) Anmeldenummer: 79103263.4
(22) Anmeldetag: 04.09.1979
(51) Int. Cl.: A61H 33/02

(54) **Sprudelmatte für Badewannen**
Bubble mat for bath tubs
Panneau à gicleurs pour baignoires

(30) Priorität: 20.09.1978 DE 2840859
(43) Veröffentlichungstag der Anmeldung: 02.04.1980
(73) Patentinhaber: ROYALPATENT Anstalt, FL-9490 Vaduz (LI)
(72) Erfinder: Schwab, Martin, CH-8307 Effretikon (CH)
(74) Vertreter: Vogel, Georg (DE)

## Beschreibung

Die Erfindung betrifft eine Sprudelmatte für Badewannen, die mittels eines Luftschlauches mit dem Druckluftabgang eines Drucklufterzeugers verbindbar ist und in Längsrichtung in mehrere Einsätze unterteilt ist, in die mit Sprudelöffnungen versehene Luftschläuche in nebeneinander angeordneten, in Längsrichtung der Sprudelmatte verlaufenden Aufnahmenuten festgelegt sind, wobei die Luftschläuche mittels eines Druckluftverteilers schaltbar sind und eine gelenkige Verbindung zwischen den Einsätzen bilden.

Derartige Sprudelmatten sind in der Regel zur Unterwassermassage ausgelegt, wobei die Sprudelöffnungen so groß sind, daß die austretenden Luftblasen eine Massagewirkung auf den Badenden ausüben. Über den Druckluftverteiler können die Luftzuführungskanäle wahlweise an-und abgeschaltet werden, um so die Sprudelfläche an der Sprudelmatte variieren zu können. Dabei kann im günstigsten Falle die gesamte Fläche der Sprudelmatte zur Erzeugung von massierenden Luftblasen ausgenützt werden.

Es hat daher nicht an Versuchen gefehlt, eine Sprudelmatte so auszugestalten, daß sie wahlweise als Massage-Sprudelmatte oder als Perl-Sprudelmatte verwendet werden kann. Dafür sind schon verschiedene Wege eingeschlagen worden.

So zeigt die DE-A-2436797 eine kombinierte Sprudelmatte, bei der ein Teil der längsgerichteten Luftführungskanäle mit großen Massage-Sprudelöffnungen und der verbleibende Teil der längsgerichteten Luftführungskanäle mit kleinen Perl-Sprudelöffnungen versehen sind. Mit dem Druckluftverteiler können wahlweise die Luftführungskanäle mit den Perl-Sprudelöffnungen oder alle Luftführungskanäle angeschaltet werden und so die Betriebsart »Perlen« oder »Massieren« gewählt werden. Die bei der Massage gleichzeitig auftretenden Perl-Luftblasen sind dabei nicht störend, es wird aber dadurch der Druckluftverteiler vereinfacht. Diese Doppelbetriebs-Sprudelmatte hat jedoch den Nachteil, daß für die beiden Betriebsarten nur jeweils ein Teil der Sprudelmatte als Sprudelfläche ausnützbar ist.

Die DE-A-2257 154 zeigt eine Sprudelmatte, bei der die Luftzuführungskanäle so gestaltet sind, daß sie wahlweise offen oder mit Sinterkörpern abgedeckt verwendet werden können. Bei dieser bekannten Sprudelmatte müssen bei der Umrüstung von der Betriebsart »Massage« auf die Betriebsart »Perlen« alle längsgerichteten Luftzuführungskanäle mit darauf angepaßten Sinterkörpern abgedeckt werden. Dies erfordert eine Vielzahl von Sinterkörpern und eine umfangreiche Umrüstarbeit. Außerdem ist eine derartige Abdeckung der Sprudelöffnungen bei Sprudelmatten mit längsgerichteten und mit Sprudelöffnungen versehenen Luftschläuchen und bei Sprudelmatte- die in drei gelenkig miteinander verbundene Einsätze unterteilt sind, nur sehr schwer durchführbar.

Die DE-A-2449350 zeigt eine Sprudelmatte mit derartigen Einsätzen, bei denen die Luftzuführungskanäle einstückig eingeformt sind. Dabei sind einige Luftzuführungskanäle mit durchgehenden Schlitzen versehen, welche mit Streifen aus porösem Material fest abgedeckt sind. Mit einem entsprechenden Druckluftverteiler mit Schalteinrichtung können die Luftzuführungskanäle wahlweise angeschaltet werden. Unterschiedliche Betriebsarten der Sprudelmatte erfassen dann aber auch nur wieder begrenzte Sprudelflächen, wie bei der Sprudelmatte nach der DE-A-2 436 797.

Schließlich zeigt das DE-C-7 720 008 eine Sprudelmatte, bei der großflächige Luftaustrittsöffnungen mittels poröser Streifen abgedeckt sind, um ein großflächiges Austreten von Perl-Luftbläschen zu erreichen. Diese Sprudelmatte erlaubt jedoch nur eine Betriebsart »Perlen«.

Es ist Aufgabe der Erfindung, eine Sprudelmatte der eingangs erwähnten Art zu schaffen, bei der in jeder Betriebsart »Massage« oder »Perlen« jeweils die gesamte Sprudelfläche zur Verfügung steht und die Umrüstung der Sprudelmatte mit wenigen und einfachen Abdeckelementen sehr schnell und leicht ausgeführt werden kann.

Diese Aufgabe wird nach der Erfindung dadurch gelöst, daß zur wahlweisen Verwendung der Sprudelmatte als Perlmatte die einzelnen Einsätze jeweils mit einer aus porösem feinporigem Material bestehenden abnehmbaren Abdeckhaube versehen sind, wobei die Abdeckhaube den Einsatz mit elastischen Rändern, die sich an den vertikalen Rändern des Einsatzes verspannen, allseitig abdichtend aufnimmt.

Die Sprudelmatte ist in der Grundkonzeption als Massage-Sprudelmatte mit Ausnutzung der gesamten Fläche ausgelegt. Mit den lösbar anbringbaren Abdeckelementen kann die Sprudelmatte ganzflächig auf eine Perl-Sprudelmatte umgerüstet werden. Die Abdeckelemente aus porösem feinporigem Material verteuern die Sprudelmatte unwesentlich. Von der Auslegung her ist für die beiden Betriebsarten »Massieren« und »Perlen« zu beachten, daß die Sprudelöffiungen als Bohrungen im Durchmesser von 0,8 bis 1,2 mm ausgelegt sind, während die Abdeckelemente Porengrößen von kleiner als 0,3 mm im Durchmesser aufweisen.

Eine dichte Abdeckung zwischen den Abdeckhauben und den Einsätzen wird nach einer Ausgestaltung dadurch erreicht, daß die Ränder der Abdeckhaube mit Gummibändern, Klebebändern oder dgl. abgeschlossen sind.

Die Erfindung wird anhand eines in der Zeichnung dargestellten Ausführungsbeispiels näher erläutert.

Bei der Sprudelmatte nach der Erfindung werden tiefgezogene Platten als Einsätze 10', 10", 10'" verwendet, bei denen über die Breite der Sprudelmatte höherliegende breite Liegestreifen 13', 13" und 13''' und tieferliegende schmale Aufnahmen 11', 11" und 11"' für Schlauchabschnitte 20 abwechseln. Die Längskanten der Einsätze sind durch vertikale Ränder 12', 12" und 12''' abgeschlossen, die abgerundet im rechten Winkel in die Liegestreifen 13', 13" und 13"' übergehen. Auch die stirnseitigen Kanten der Einsätze sind durch senkrecht abgebogene Ränder 17', 17" und 17"' abgeschlossen, so daß sich kastenförmige Einsätze 10', 10" und 10"' ergeben, die im Bereich der Aufnabmen 11', 11" und 11''' bis zur Auflagefläche im Bereich der Ränder 12', 12" und 12''' und 17', 17" und 17''' heruntergezogen sind.

Die Schlauchabschnitte 20 sind mit gleich großen Sprudelöffnungen 21 versehen. Die Größe der Sprudelöffnungen 21 ist etwa 0,8 bis ungefähr 1,2 mm, um über die austretenden Luftblasen eine Massagewirkung zu erreichen.

Der Druckluftverteiler 30 weist auf der dem ersten Einsatz 10' zugekehrten Seite Anschlußstutzen 31 für die Schlauchabschnitte 20 auf. Außerdem sind in den Druckluftverteiler 30 Absperrorgane 33 einbezogen, mit denen die Ausgänge zu den Schlauchabschnitten 20 wahlweise freigegeben oder abgesperrt werden können.

Die Aufnahmen 11', 11" und 11''' sind in der Breite auf den Durchmesser der Schlauchabschnitte 20 ausgelegt und tiefer als der Durchmesser der Schlauchabschnitte 20. Die Sprudelöffnungen 21 sind daher von der Oberfläche der Liegestreifen 13', 13" und 13'" abgesetzt und können beim Aufliegen des Badenden nicht abgedeckt werden. Die Aufnahmen 11', 11" und 11''' laufen auf der Grundfläche halbkreisförmig aus, so daß die Schlauchabschnitte großflächig mit dem Einsatz 10 verklebt oder verschweißt werden können.

Dabei kann auch ein Schlauchabschnitt eingesetzt werden, der eine ebene und parallel zur Oberfläche der Liegestreifen 13', 13" und 13'" verlaufende Wand mit Sprudelöffnungen 21 aufweist. Dieser Schlauchabschnitt ist daher nur in einer Lage in die Aufnahme 11', 11" und 11''' der Einsätze 10', 10" und 10'" einführbar, in der die Sprudelöffnungen 21 die richtige Stellung einnehmen.

Die elastischen Einsätze 10', 10" und 10"' erlauben eine begrenzte Krümmung sowohl in Längs- als auch in Querrichtung und bieten eine große, fast geschlossene Liegefläche ohne scharfe Kanten.

Wie die Zeichnung weiterhin zeigt, können die Schlauchabschnitte 20 zwischen den Einsätzen 10', 10" und 10"' sowie zwischen dem Druckluftverteiler 30 und dem ersten Einsatz 10' selbst als Gelenke 24 und 25 verwendet werden. Die Einsätze 10', 10" und 10'" sind dabei vorzugsweise aus einer einzigen tiefgezogenen Platte hergestellt. Das Abteilen erfolgt dabei in einem Arbeitsgang mit dem Abtrennen der Spannränder der Ausgangsplatte. Der Aufbau der Einsätze 10', 10" und 10'" mit den Aufnahmen 11', 11" und 11"', den Rändern 12', 12" und 12'" und 17', 17" und 17'" und den Liegestreifen 13', 13" und 13'" ist gleich, so daß die Schlauchabschnitte 20 in einem Arbeitsgang in die drei Einsätze 10', 10" und 10"', die in der vorgegebenen Anordnung zueinander festgelegt sind, eingebracht werden können.

An dem letzten Einsatz 10''' ist eine Aufhängeöse 19 angeformt, die im gleichen Ziehvorgang erhalten wird.

Der Einsatz 10' ist stirnseitig mit einer ausgesparten Aufnahme 18 versehen, die den Druckluftverteiler 30 so aufnimmt, daß dieser bündig mit der restlichen Stirnseite des Einsatzes 10'abschließt.

Die Gelenke 24 und 25 der Schlauchabschnitte 20 können zusätzlich in elastischen Abstandshülsen 26 geführt sein, die als verbesserter Knickschutz für die Schlauchabschnitte 20 dienen und gleichzeitig die Abstände der Plattenabschnitte untereinander bzw. zum Druckluftverteiler 30 festlegen.

Für die Verklebung bzw. Verschweißung ist es von Vorteil, wenn die Schlauchabschnitte 20 und die Einsätze 10', 10" und 10"' aus gleichem Material, z. B. PVC-Kunststoff oder Gummi, bestehen, damit eine eindeutige Verbindung erreicht werden kann.

Wie am mittleren Einsatz 10" gezeigt ist, kann eine Umrüstung der Sprudelmatte auf die Betriebsart »Perlen« einfach dadurch vorgenommen werden, daß eine Abdeckhaube 40 die gesamte Oberfläche des Einsatzes 10" abdeckt. Diese Abdeckhaube 40 besteht vorzugsweise vollständig aus porösem feinporigem Material und stützt sich umfangsseitig an den vertikalen Rändern 12" und 17" des Einsatzes 10" ab. Der dichte Abschluß kann dabei dadurch erhalten werden, daß die Ränder 15 der Abdeckhaube 40 mit einem Gummiband, Klebeband oder dgl. abgeschlossen sind. Die Sprudelöffnungen 21 der Schlauchabschnitte 20 werden durch die Abdeckhaube 40 voll abgedeckt, so daß die austretenden Massage-Luftblasen die Poren der Abdeckhaube 40 passieren müssen und dabei auf die wesentlich kleineren Perl-Luftblasen verkleinert werden.

Die gesamte Sprudelmatte kann mit drei Abdeckhauben 40 dieser Art auf eine Perl-Sprudelmatte umgerüstet werden. Dabei ist es durchaus möglich, Abdeckhauben 40 mit unterschiedlich großen Poren zu verwenden. Außerdem erlauben diese Abdeckhauben 40 auch eine neue Betriebsart, bei der Teilbereiche der Sprudelmatte massierende Luftblasen und andere Teilbereiche perlende Luftblasen erzeugen. Dabei bleibt stets die gesamte Oberseite der Sprudelmatte ausnützbar, und an dem Druckluftverteiler 30 können über die Absperrorgane 33 in jeder Betriebsart die Luftführungskanäle, d. h. die Schlauchabschnitte 20, entsprechend den Schaltstellungen dieser Absperrorgane 33 freigegeben oder gesperrt werden.

## Patentansprüche

1. Sprudelmatte für Badewannen, die mittels eines Luftschlauches mit dem Druckluftabgang eines Drucklufterzeugers verbindbar ist und in Längsrichtung in mehrere Einsätze (10', 10", 10"') unterteilt ist, in die mit Sprudelöffnungen versehene Luftschläuche in nebeneinander angeordneten, in Längsrichtung der Sprudelmatte verlaufenden Aufnahmenuten (11', 11", 11"') festgelegt sind, wobei die Luftschläuche mittels eines Druckluftverteilers schaltbar sind und eine gelenkige Verbindung zwischen den Einsätzen (10', 10", 10"') bilden, dadurch gekennzeichnet, daß zur wahlweisen Verwendung der Sprudelmatte als Perlmatte die einzelnen Einsätze (10', 10", 10"') jeweils mit einer aus porösem feinporigem Material bestehenden abnehmbaren Abdeckhaube (40) versehen sind, wobei die Abdeckhaube (40) den Einsatz (10', 10", 10"') mit elastischen Rändern (15), die sich an den vertikalen Rändern (12', 17'; 12", 17"; 12''', 17"') des Einsatzes (10', 10", 10"') verspannen, allseitig abdichtend aufnimmt.

2. Sprudelmatte nach Anspruch 1, dadurch gekennzeichnet, daß die Ränder (15) der Abdeckhaube (40) mit Gummibändern, Klebebändern oder dgl. abgeschlossen sind.

## Claims

1. Bubble mat for use with bathtubs, which is capable of being connected to the compressed-air outlet of an air compressor by means of an air hose and which, in the longitudinal direction, is subdivided into several inserted parts (10', 10", 10"') in which air hoses provided with bubble openings are secured in receiving grooves (11', 11", 11''') extending in the longitudinal direction of said bubble mat, with said air hoses being switchable by means of a compressed-air distributor and form an articulated connection between said inserted parts (10', 10", 10"'), characterized in that for permitting the optional use of said bubble mat as a sparkling-air mat, said individual inserted parts (10', 10", 10"') are each provided with a removable covering hood (40) made from a porous, fine-pored material, with said covering hood (40) receiving said inserted part (10', 10", 10"') by sealing it tightly on all sides by means of elastic rim portions (15), bracing themselves on the vertical rim portions (12', 17'; 12", 17"; 12"', 17"') of said inserted part (10'. 10", 10''').

2. A bubble mat as claimed in claim 1, characterized in that said rim portions of said covering hood (40) are sealed with the aid of elastic (rubber) bands, adhesive tapes, or the like.

## Revendications

1. Matelas générateur de bulles pour bai- gnoirs, qui peut être raccordé au moyen d'un tube souple à la sortie d'air comprimé d'un générateur d'air comprimé et qui est subdivisé dans le sens longitudinal en plusieurs éléments (10', 10", 10"') dans lesquels des tubes souples présentant des orifices de dégagement de bulles sont placés dans des gorges réceptrices (11', 11", 11"') juxtaposées et orientées dans le sens longitudinal dudit matelas générateur de bulles, ledits tubes souples pouvant être alimentés à volonté par un répartiteur d'air comprimé et constituant une liaison articulée entre lesdits éléments (10', 10", 10"'), matelas caractérisé par le fait que, pour permettre une utilisation sélective dudit matelas sous la forme d'un matelas générateur de micro-bulles, les éléments individuels (10', 10", 10"') sont dotés chacun d'un capot amovible (40) consistant en une matière poreuse à pores fins, ledit capot (40) entourant de toutes parts hermétiquement chaque élément (10', 10", 10"') par des bords élastiques (15), qui se serrent contre les bords verticaux (12', 17'; 12", 17"; 12''', 17''') de chaque élément (10',10",10''').

2. Matelas générateur de bulles selon la revendication 1, caracterisé par le fait que les bords (15) du capot (40) sont fermés hermétiquement par des bandes de caoutchouc, des bandes adhésives ou organes analogues.
